# EUROPÄISCHE PATENTSCHRIFT

(11) **EP 2 862 237 B1**
(45) Veröffentlichungstag und Bekanntmachung des Hinweises auf die Patenterteilung: **14.06.2017**
(21) Anmeldenummer: 13727031.0
(22) Anmeldetag: 04.04.2013
(51) Int. Cl.: H01R 13/03, H01R 13/6471, H01R 13/658, H01R 13/6584, H01R 13/6599, H01R 43/00, H01R 13/502, H01R 12/72, H01R 13/506

(54) **ISOLIERKÖRPER EINES STECKVERBINDERS**
INSULATING BODY OF A PLUG-IN CONNECTOR
CORPS ISOLANT DE CONNECTEUR ENFICHABLE

(30) Priorität: 18.06.2012 DE 102012105256
(43) Veröffentlichungstag der Anmeldung: 22.04.2015
(73) Patentinhaber: HARTING Electronics GmbH, 32339 Espelkamp (DE)
(72) Erfinder: SCHREIER, Stephan, 32369 Rahden (DE); GENAU, Melanie, 32312 Lübbecke (DE)
(86) Internationale Anmeldenummer: PCT/DE2013/100120
(87) Internationale Veröffentlichungsnummer: WO 2013/189479

(56) Entgegenhaltungen:
- EP-A1- 1 909 125
- DE-A1-102009 054 611
- DE-B3-102006 041 610
- DE-B3-102010 051 954
- JP-A- 2010 091 389
- US-A1- 2006 246 780

## Beschreibung

Die Erfindung betrifft einen Isolierkörper eines Steckverbinders nach dem Oberbegriff des Anspruchs 1.

Ein Isolierkörper wird in eine dafür vorgesehene Kammer eines Steckverbindergehäuses eingesetzt. In der Regel umfassen die Isolierkörper Aufnahmen für Kontaktelemente, an welche die Leiter eines an den Steckverbinder anzuschließenden Kabels angeschlossen werden. Alternativ können die Kontaktelemente auch mit den Leiterbahnen einer Leiterplatte elektrisch kontaktiert werden.

In der Datenübertragungstechnik werden Isolierkörper mit so genannten Schirmelementen eingesetzt. Die Schirmelemente dienen dazu, zumindest zwei Leiter des anzuschließenden Kabels - und/oder die dazugehörigen Kontaktelemente - elektromagnetisch gegeneinander abzuschirmen.

Die EP 1 909 125 A1 zeigt einen Steckverbinder, dessen Isolierkörper Erdungsplatten aufweist, die zur elektrischen Kontaktierung mit einer metallischen Gehäuseummantelung vorgesehen sind. Der Isolierkörper ist aus MID-fähigem Material hergestellt und die Erdungsplatten sind mithilfe der MID-Technik beschichtet.

Die US 2006/0246780 A1 zeigt einen Steckverbinder, der dreiteilig ausgeführt ist. Ein erstes Bauteil enthält die Kontaktelemente, ein zweites Bauteil weist Kabelfixierungsmittel auf und eine dritte Komponente bildet den wesentlichen Teil des Steckverbindergehäuses aus. Die Leiter werden mithilfe der Schneidklemmentechnik elektrisch kontaktiert. Die Schneidklemmen sind in den Kontaktelementen integriert.

Die JP 2010 091 389 A zeigt einen zweiteiligen Drucksensor.

Die DE 10 2009 054 611 A1 zeigt einen einteiligen Isolierkörpers eines Steckverbinders, der aus einem Material gefertigt ist, welche mithilfe der MID-Technik mit elektrisch leitendem Material beschichtet werden kann.

Die DE 10 2010 051 954 B3 zeigt einen Isolierkörper eines Steckverbinders, der ein Schirmkreuz zur elektromagnetischen Abschirmung zumindest zweier, im Isolierkörper enthaltener Kontaktelemente gegeneinander enthält. Das Schirmkreuz besteht aus einem Kunststoffmaterial, welches mithilfe der MID-Technik mit einem leitenden Material beschichtet ist.

Die DE 102010051954 B3 zeigt einen Rundsteckverbinder dessen Kontaktelemente den Steckverbinder in voller Länge durchdringen um einseitig das Steckgesicht und anderseitig den Anschlussbereich des Steckverbinders zu bilden. Die Kontaktelemente müssen so in den Isolierkörper eingebettet werden, dass sie bei hohen Datenübertragungsraten kein Übersprechen verursachen. Derartige Kontaktelemente sind oftmals gebogen ausgeführt was obige Aufgabe noch erschwert.

Die Aufgabe der Erfindung besteht darin, einen Isolierkörper vorzuschlagen, der einfach herstellbar ist und dennoch ein gutes Übersprechverhalten aufweist.

Die Aufgabe wird durch die kennzeichnenden Merkmale des Anspruchs 1 gelöst.

Vorteilhafte Ausgestaltungen der Erfindung sind in den Unteransprüchen angegeben.

Im Isolierkörper sind Anschlusselemente angeordnet. Die Anschlusselemente weisen einen Anschlussbereich auf, der beispielsweise mit einer Leiterbahn einer Leiterplatte elektrisch kontaktierbar ist.

Erfindungsgemäß ist vorgesehen, die Anschlusselemente mithilfe der MID-Technik herzustellen. Dadurch sind der geometrischen Auslegung der Anschlusselemente keine Grenzen gesetzt. Es müssen außerdem keine - unter Umständen gebogenen - Einzelkontakte mehr in den Isolierkörper eingebracht werden, was die Anzahl der Bauteile eines Steckverbinders reduziert und dessen Montageaufwand vereinfacht. Erfindungsgemäss sind die Anschlusselemente im Wesentlichen als Leiterbahnen ausgeführt. Die Leiterbahnen verlaufen im Wesentlichen parallel zur Mantelfläche des Anschlusskörpers, wobei zumindest zwei Leiterbahnen unterschiedlich tief in Richtung der Mittelachse des Anschlusskörpers ausgerichtet sind. In diesem Fall verlaufen die Leiterbahnen weiterhin parallel zueinander.

Es kann auch vorteilhaft sein die einzelnen Leiterbahnen unterschiedlich weit in radialer Richtung zur Mittelachse des Anschlusskörpers eintauchen zu lassen. In diesem Fall würden die Leiterbahnen nicht mehr unbedingt parallel zueinander ausgerichtet sein.

Durch obige Maßnahmen kann ein Steckverbinder mit sehr guten Übersprecheigenschaften erzeugt werden. Durch die MID-Technik ist eine insgesamt sehr flexible und genaue Leiterführung möglich. Erfindungsgemäss ist der hier vorgeschlagene Isolierkörper mehrteilig (beispielsweise zweiteilig) ausgeführt. Erfindungsgemäss besteht der hier vorgeschlagene Isolierkörper aus einem Steckkörper und einem Anschlusskörper. Im Steckkörper sind die Kontaktelemente angeordnet, die das so genannte Steckgesicht des Steckverbinders ausbilden. Im Anschlusskörper sind Anschlusselemente angeordnet. Die Anschlusselemente weisen einen Anschlussbereich auf, der beispielsweise mit einer Leiterbahn einer Leiterplatte elektrisch kontaktierbar ist.

Vorzugsweise ist der Anschlussbereich dann als so genannter Lötfuß (auch Lötpin genannt) ausgebildet. Hier kann aber auch die SMD- oder pin-in-hole-Technik angewendet werden. Es ist auch möglich den Anschlussbereich mit einem Leiter eines anzuschließenden Kabels elektrisch zu kontaktieren.

Bei bekannten Isolierkörpern sind Steckkörper und Anschlusskörper in einem Bauteil zusammengefasst ausgebildet. Beim erfindungsgemäßen Isolierkörper sind Steckkörper und Anschlusskörper getrennte Bauteile. Beim Zusammenstecken dieser Bauteile werden die Kontaktelemente des Steckkörpers mit den Anschlusselementen des Anschlusskörpers elektrisch kontaktiert.

Um die Verrastung von Steckkörper und Anschlusskörper zu ermöglichen sind geeignete Rastmittel vorgesehen. Diese Rastmittel ermöglichen vorzugsweise eine reversible Verbindung von Steckkörper und Anschlusskörper.

Durch die Zweiteiligkeit von Steckkörper und Anschlusskörper ist es möglich denselben Steckkörper mit unterschiedlichen Anschlusskörpern reversibel zu verbinden. Dadurch kann ein Steckverbinder mit demselben Steckgesicht einerseits für einen Leiterplattenanschluss und andererseits für einen Kabelanschluss konfektioniert werden. Der Anschlusskörper kann an das jeweilige Einsatzgebiet optimal angepasst und beispielsweise gewinkelt oder gerade ausgeführt sein. Durch die oben geschilderte Modularität des Anschlussbereichs wird der Steckverbinder vielseitig einsetzbar.

Es kann auch vorteilhaft sein den Steckkörper und den Anschlusskörper über Rastmittel irreversibel miteinander verrastbar zu gestalten. Dies ist vorteilhaft um eine Vielfachsteckung und damit eine Erhöhung des Übergangswiderstands zu vermeiden.

Vorzugsweise sind die Kontaktelemente länglich ausgebildet und parallel zueinander im Steckkörper angeordnet. Das eine Ende des Kontaktelements ist im Steckbereich des Steckverbinders angeordnet und mit einem Kontaktelement eines Gegensteckers und/oder einer Buchse verbindbar. Das andere Ende des Kontaktelements bildet einen Kontaktbereich aus mit dem ein Anschlusselement des Anschlusskörpers elektrisch kontaktierbar ist.

Vorzugsweise ist das Anschlusselement als Leiterbahn ausgestaltet, die in Richtung des Steckkörpers einen Anschlussbereich für dessen Kontaktelemente bietet. In Leiterplatten- oder Kabelanschlussrichtung befindet sich an der Leiterbahn ein Anschlussbereich für eine Leiterbahn einer Leiterplatte und/oder einen Leiter eines anzuschließenden Kabels. Erfindungsgemäss ist die Leiterbahn des Anschlusselements durch MID-Technik hergestellt. Die MID-Technik wird hinreichend in der DE 102006041610 B3 beschrieben. Dadurch sind der Gestaltungsfreiheit der Leiterbahnen keine Grenzen gesetzt. Die Leiterbahnen können so geformt werden, dass sie für die hochfrequente Datenübertragung besonders geeignet sind. Die an die Leiterbahn anschließenden endseitigen Anschlussbereiche (beispielsweise einseitig eine Anschlussbuchse für die Kontaktelemente und anderseitig die Lötfüße für die Leiterplatte) können weiterhin als metallisches Element ausgeführt sein.

In einer vorteilhaften Ausgestaltung der Erfindung weist der Steckkörper ein Schirmelement auf, welches zumindest zwei Kontaktelemente elektromagnetisch gegeneinander abschirmt. Dadurch wird ein so genanntes Übersprechen der Signale verhindert, die über die Kontaktelemente übertragen werden.

In einer weiteren vorteilhaften Ausgestaltung der Erfindung ist auch der Anschlusskörper mit einem Schirmelement ausgestattet, welches zumindest zwei Anschlusselemente elektromagnetisch gegeneinander abschirmt.

In einer besonders bevorzugten Ausführungsform der Erfindung umfassen Steckkörper und Anschlusskörper jeweils ein Schirmelement. Im Zusammengesteckten Zustand von Steckkörper und Anschlusskörper stehen die Schirmelemente in einem elektrischen Kontakt zueinander. Alternativ überlappen sich die Schirmelemente in axialer Ausrichtung des Isolierkörpers. Durch obige Maßnahmen wird die Signalintegrität des fertigen Steckverbinders deutlich verbessert.

Vorteilhafterweise sind die oben beschriebenen Schirmelemente mithilfe der MID-Technik hergestellt. Dadurch können Steckkörper und Anschlusskörper einteilig, kompakt und kostengünstig hergestellt werden.

Ein Ausführungsbeispiel der Erfindung ist in den Zeichnungen dargestellt und wird im Folgenden näher erläutert. Es zeigen:
- Fig. 1: eine perspektivische Ansicht eines Steckkörpers,
- Fig. 2: eine perspektivische Darstellung eines Anschlusskörpers,
- Fig. 3: eine perspektivische Darstellung eines Kontaktelements,
- Fig. 4: eine perspektivische Draufsicht auf das Steckgesicht des Steckkörpers und
- Fig. 5: eine weitere perspektivische Darstellung des Anschlusskörpers.

Die Figur 1 zeigt eine perspektivische Ansicht eines Steckkörpers 10 und die Figur 2 zeigt eine perspektivische Darstellung des zugehörigen Anschlusskörpers 20. Steckkörper 10 und Anschlusskörper 20 bilden zusammen einen Isolierkörper 1 für einen Steckverbinder. Zur Verriegelung von Steckkörper 10 und Anschlusskörper 20 sind am Steckkörper 10 Rastarme 13 vorgesehen, deren Rastnasen 14 an einen Hinterschnitt 22 des Anschlusskörpers 20 angreifen.

Im Steckkörper 10 sind Kontaktelemente 11 angeordnet. Ein Ende des Kontaktelements 11 ist mit den zugehörigen Anschlusselementen 21 des Anschlusskörpers 20 elektrisch kontaktierbar. Dazu wird das kegelstumpfförmige Teil 11a in eine Kontaktöffnung 23 des Anschlusskörpers 20 eingeführt. Die Kontaktöffnung 23 umfasst leitendes Material, welches wiederum mit einer Leiterbahn 21 leitend verbunden ist. Das andere Ende ist als gabelförmige Kontaktklemme 11b ausgebildet und zur Kontaktierung von Kontaktelementen eines Gegensteckers und/oder einer Buchse (nicht gezeigt) vorgesehen. In anderen Ausführungsformen kann im Steckgesicht anstatt der gabelförmigen Kontaktklemme auch ein einfacher Kontaktstift vorgesehen sein.

Im Steckkörper 10 ist ein kreuzförmiges Schirmelement 15 angeordnet, welches jeweils zwei Kontaktelemente 11b paarweise gegenüber den anderen paarweise angeordneten Kontaktelementen 11b elektromagnetisch abschirmt. Eine metallische Schirmfeder 16 steht im leitenden Kontakt mit dem Schirmelement 15 und dem Steckverbindergehäuse (nicht gezeigt).

Auch im Anschlusskörper 20 ist ein kreuzförmiges Schirmelement 24 angeordnet, welches jeweils zwei Anschlusselemente 21 paarweise elektromagnetisch gegenüber anderen Anschlusselementpaaren abschirmt.

Auf dem Rastarm 13 des Steckkörpers 10 ist eine Leiterbahn 17 aufgebracht, die leitend mit dem Schirmelement 15 verbunden ist. Im Bereich des Hinterschnitts 22 des Anschlusskörpers 20 ist ebenfalls eine Leiterbahn 25 aufgebracht, die mit dem Schirmelement 24 verbunden ist. Über die Leiterbahnen 17, 25 werden die Schirmelemente 15, 24 ebenfalls leitend kontaktiert. Die Leiterbahnen 17, 25 sind hier mithilfe der MID-Technik hergestellt.

**Bezugszeichenliste:**

| | | | |
|---|---|---|---|
| **1** | **Isolierkörper** | **20** | **Anschlusskörper** |
| | | 21 | Anschlusselement |
| 10 | **Steckkörper** | 22 | Hinterschnitt |
| | Kontaktelement | 23 | Kontaktöffnung |
| | 11a kegelstumpfförmiges Teil | | |
| | 11b gabelförmige Kontaktklemme | | |
| | | 24 | Schirmelement |
| 13 | Rastarm | 25 | Leiterbahn |
| 14 | Rastnase | | |
| 15 | Schirmelement | | |
| 16 | Schirmfeder | | |
| 17 | Leiterbahn | | |

## Patentansprüche

1. Isolierkörper eines Steckverbinders,
der Anschlusselemente (21) umfasst, die mit Leiterbahnen einer Leiterplatte und/oder mit einzelnen Leitern eines anzuschließenden, mehradrigen Kabels elektrisch verbinbar sind, wobei die Anschlusselemente (21) durch MID-Technik hergestellt sind.
wobei der Isolierkörper zumindest zweiteilig ausgebildet ist und aus einem Steckkörper (10) besteht, und aus einem Anschlusskörper (20) besteht, der die Anschlusselemente (21) umfasst,
wobei die Anschlusselemente (21) im Wesentlichen als Leiterbahnen ausgeführt sind und die Leiterbahnen im Wesentlichen parallel zur Mantelfläche des Anschlusskörpers (20) verlaufen,
**dadurch gekennzeichnet, dass** in dem Steckkörper Kontaktelemente angeordnet sind; und
zumindest zwei Leiterbahnen unterschiedlich tief in Richtung der Mittelachse des Anschlusskörpers (20) ausgerichtet sind.

2. Isolierkörper eines Steckverbinders nach Anspruch 1,
**dadurch gekennzeichnet, dass**
der Steckkörper (10) ein Schirmelement (15) aufweist, welches zumindest zwei Kontaktelemente (11) elektromagnetisch gegeneinander abschirmt.

3. Isolierkörper eines Steckverbinders nach einem der vorstehenden Ansprüche
**dadurch gekennzeichnet, dass**
der Anschlusskörper (20) ein Schirmelement (24) aufweist, welches zumindest zwei Anschlusselemente (21) elektromagnetisch gegeneinander abschirmt.

4. Isolierkörper eines Steckverbinders nach einem der beiden vorstehenden Ansprüche 2 und 3, **dadurch gekennzeichnet, dass**
die Schirmelemente (15, 24) mithilfe der MID-Technik hergestellt sind.

5. Isolierkörper eines Steckverbinders nach einem der drei vorstehenden Ansprüche 2 - 4, **dadurch gekennzeichnet, dass**
die Schirmelemente (15, 24) elektrisch miteinander kontaktiert sind und/oder sich in axialer Richtung überlappen.

6. Isolierkörper eines Steckverbinders nach einem der vorstehenden Ansprüche 1 - 5, **dadurch gekennzeichnet, dass**
der Steckkörper (10) und der Anschlusskörper (20) über Rastmittel (13,14, 22) reversibel miteinander verrastbar sind.

7. Isolierkörper eines Steckverbinders nach einem der vorstehenden Ansprüche 1 - 5, **dadurch gekennzeichnet, dass**
der Steckkörper (10) und der Anschlusskörper (20) über Rastmittel (13,14, 22) irreversibel miteinander verrastbar sind.

8. Isolierkörper eines Steckverbinders nach einem der vorstehenden Ansprüche 1 - 7, **dadurch gekennzeichnet, dass**
der Anschlusskörper (20) eine gewinkelte Form besitzt.

9. Isolierkörper eines Steckverbinders nach einem der vorstehenden Ansprüche 1 - 7, **dadurch gekennzeichnet, dass**
der Anschlusskörper (20) eine gerade Form besitzt.

## Claims

1. Insulating body of a plug connector, which comprises connection elements (21) which can be electrically connected to conductor tracks of a printed circuit board and/or to individual conductors of a multi-core cable which is to be connected, wherein the connection elements (21) are produced using MID technology, wherein the insulating body is of at least two-part design and consists of a plug body (10) and consists of a connection body (20) which comprises the connection elements (21), wherein the connection elements (21) are substantially designed as conductor tracks and the conductor tracks run substantially parallel to the casing surface of the connection body (20), **characterized in that** contact elements are arranged in the plug body; and at least two conductor tracks are oriented to different depths in the direction of the centre axis of the connection body (20).

2. Insulating body of a plug connector according to Claim 1, **characterized in that** the plug body (10) has a shield element (15) which electromagnetically shields at least two contact elements (11) from one another.

3. Insulating body of a plug connector according to either of the preceding claims, **characterized in that** the connection body (20) has a shield element (24) which electromagnetically shields at least two connection elements (21) from one another.

4. Insulating body of a plug connector according to either of the two preceding Claims 2 and 3, **characterized in that** the shield elements (15, 24) are produced with the aid of MID technology.

5. Insulating body of a plug connector according to one of the three preceding Claims 2-4, **characterized in that** the shield elements (15, 24) make electrical contact with one another and/or overlap in the axial direction.

6. Insulating body of a plug connector according to one of the preceding Claims 1-5, **characterized in that** the plug body (10) and the connection body (20) can be reversibly latched to one another by means of latching means (13, 14, 22).

7. Insulating body of a plug connector according to one of the preceding Claims 1-5, **characterized in that** the plug body (10) and the connection body (20) are irreversibly latched to one another by means of latching means (13, 14, 22).

8. Insulating body of a plug connector according to one of the preceding Claims 1-7, **characterized in that** the connection body (20) has an angled shape.

9. Insulating body of a plug connector according to one of the preceding Claims 1-7, **characterized in that** the connection body (20) has a straight shape.

## Revendications

1. Corps isolant d'un connecteur enfichable, comprenant des éléments de raccordement (21) qui peuvent être reliés électriquement à des pistes conductrices d'une carte de circuit imprimé et/ou à des conducteurs indépendants d'un câble à plusieurs brins devant être raccordé, dans lequel les éléments de raccordement (21) sont réalisés par une technique MID, dans lequel le corps isolant comporte au moins deux parties et est constitué d'un corps enfichable (10) et d'un corps de raccordement (20) qui comprend les éléments de raccordement (21),
dans lequel les éléments de raccordement (21) sont réalisés sensiblement sous la forme de pistes conductrices et les pistes conductrices s'étendent sensiblement parallèlement à la surface extérieure du corps de raccordement (20),
**caractérisé en ce que** des éléments de contact sont disposés dans le corps enfichable ; et
**en ce qu'**au moins deux pistes conductrices sont orientées en profondeur dans la direction de l'axe médian du corps de raccordement (20).

2. Corps isolant d'un connecteur enfichable selon la revendication 1,
**caractérisé en ce que** le corps de raccordement (10) comporte un élément de blindage (15) blinde électromagnétiquement au moins deux éléments de contact (11) l'un vis-à-vis de l'autre.

3. Corps isolant d'un connecteur enfichable selon l'une quelconque des revendications précédentes,
**caractérisé en ce que** le corps de raccordement (20) comporte un élément de blindage (24) qui blinde électromagnétiquement au moins deux éléments de raccordement (21) l'un vis-à-vis de l'autre.

4. Corps isolant d'un connecteur enfichable selon l'une quelconque des deux revendications 2 et 3 précédentes,
**caractérisé en ce que** les éléments de blindage (15, 24) sont réalisés à l'aide de la technique MID.

5. Corps isolant d'un connecteur enfichable selon l'une quelconque des trois revendications 2 - 4 précédentes,
**caractérisé en ce que** les éléments de blindage (15, 24) sont en contact électrique les uns avec les autres et/ou se chevauchent en direction axiale.

6. Corps isolant d'un connecteur enfichable selon l'une quelconque des revendications 1 - 5 précédentes,
**caractérisé en ce que** le corps enfichable (10) et le cors de raccordement (20) peuvent être encliquetés l'un dans l'autre de manière réversible par l'intermédiaire de moyens d'encliquetage (13, 14, 22).

7. Corps isolant d'un connecteur enfichable selon l'une quelconque des deux revendications 1 - 5 précédentes,
**caractérisé en ce que** le corps enfichable (10) et le cors de raccordement (20) peuvent être encliquetés l'un dans l'autre de manière irréversible par l'intermédiaire de moyens d'encliquetage (13, 14, 22).

8. Corps isolant d'un connecteur enfichable selon l'une quelconque des revendications 1 - 7 précédentes,
**caractérisé en ce que** le corps de raccordement (20) présente une forme coudée.

9. Corps isolant d'un connecteur enfichable selon l'une quelconque des revendications 1 - 7 précédentes,
**caractérisé en ce que** le corps de raccordement (20) présente une forme droite.
